# EUROPÄISCHE PATENTSCHRIFT

(11) **EP 2 891 755 B1**
(45) Veröffentlichungstag und Bekanntmachung des Hinweises auf die Patenterteilung: **13.09.2017**
(21) Anmeldenummer: 14194394.4
(22) Anmeldetag: 21.11.2014
(51) Int. Cl.: E04F 19/04, F21V 33/00

(54) **Sockelleiste**
Baseboard
Plinthe

(30) Priorität: 22.11.2013 DE 202013105310 U
(43) Veröffentlichungstag der Anmeldung: 08.07.2015
(73) Patentinhaber: Böttcher, Carsten, 33397 Rietberg (DE)
(72) Erfinder: Böttcher, Carsten, 33397 Rietberg (DE)
(74) Vertreter: Kleine, Hubertus

(56) Entgegenhaltungen:
- EP-A2- 2 535 480
- DE-A1- 4 304 647
- DE-U- 1 904 724
- DE-U- 1 946 161
- DE-U1-202012 005 748
- JP-A- 2000 104 398
- JP-A- 2003 097 041

## Beschreibung

Die vorliegende Erfindung betrifft eine Sockelleiste gemäß dem Oberbegriff des Anspruchs 1 oder 2 sowie eine Anordnung einer Sockelleiste an einer Wand.

Gattungsgemäße Sockelleisten sind beispielsweise aus der EP 1 881 128 A2 bekannt und bestehen im Wesentlichen aus einem Halterungsprofil, das vor Aufbringen eines Wandaufbaus wie beispielsweise ein Putz oder GipskartonPlatten an einer Wand befestigt wird und der eigentlichen Dekorleiste, die nach dem Anbringen des Wandaufbaus sowie dem Verlegen eines Fußbodens bis unter den Bereich der Sockelleiste in das Halterungsprofil eingeklebt wird. Die Sockelleiste ist dabei derart an der Wand festgelegt, dass die Frontseite der Dekorleiste flächenbündig zum Wandaufbau angeordnet ist.

Problematisch bei diesen Sockelleisten ist der exakte Einbau derselben, da die Höhe des Fußbodens bzw. der Abstand zwischen der Unterkante des Wandaufbaus und der Oberseite des Fußbodens in vielen Fällen Schwankungen oder Toleranzen unterworfen ist, so dass zur Herstellung eines optisch ansprechenden Ergebnisses beim Einbau der Sockelleiste zeitaufwendig nachgearbeitet werden muss.

Aus der DE 19 46 161 U ist eine Sockelleiste bekannt, mit einem an einer unverputzten Wand befestigbaren Grundprofil, das auf seiner dem Raum zugewandten Seite mit Haltemitteln wie Flanschen versehen ist, um daran eine Blende festzulegen. An dieser Blende ist auf der dem Raum zugewandten Seite eine Abdeckplatte angeordnet, beispielsweise aufgeklebt, die die Blende vertikal nach oben und unten überragt, wobei ein lippenförmig ausgebildetes unteres Ende auf einem Fußboden aufliegt.

Aufgabe der vorliegenden Erfindung ist es, eine gattungsgemäße Sockelleiste in der Art weiterzuentwickeln, dass der Einbau einfacher und ohne Nacharbeiten bewerkstelligt werden kann.

Diese Aufgabe wird durch eine Sockelleiste mit den Merkmalen des Anspruchs 1 oder 2 sowie durch eine Anordnung einer Sockelleiste an einer Wand gelöst.

Die erfindungsgemäße Sockelleiste gemäß Anspruch 1, die einen Leistenkörper und einen den Leistenkörper aufnehmenden Grundkörper mit einem an einer Wand befestigbaren Montageschenkel aufweist, an dem umseitig der Leistenkörper befestigbar ist, wobei an dem Grundkörper ein aus dem Montageschenkel vorstehender Anlageschenkel angeformt ist und dass an dem Leistenkörper und/oder dem Grundkörper eine das freie Ende des Anlageschenkel und zumindest einen oberen Rand einer Frontfläche des Leistenkörpers überdeckende Deckleiste fixierbar ist, zeichnet sich dadurch aus, dass der Grundkörper als L-Profil ausgebildet ist, wobei der Anlageschenkel senkrecht an einem oberen Ende des Montageschenkels oder als T-Profil ausgebildet ist, wobei der Anlageschenkel senkrecht aus einer im montierten Zustand der Wand abgewandten Fläche des Montageschenkels vorstehend angeformt ist, wobei der Leistenkörper bei der Montage in vertikal um einen Toleranzbereich verschiebbaren unterschiedlichen Positionen am Gruridkörper befestigbar ist.

Die erfindungsgemäße Sockelleiste gemäß Anspruch 2, die einen Grundkörper mit einem an einer Wand befestigbaren Montageschenkel aufweist, und eine umseitig am Montageschenkel befestigbare und diesen in eine Richtung verdeckende Deckleiste, wobei an dem Grundkörper ein aus dem Montageschenkel vorstehender Anlageschenkel angeformt ist und die Deckleiste einen am Grundkörper fixierbaren Hohlprofilabschnitt und einen den Anlageschenkel überdeckenden Abschnitt aufweist, zeichnet sich dadurch aus, dass der Grundkörper als L-Profil ausgebildet ist, wobei der Anlageschenkel senkrecht an einem oberen Ende des Montageschenkels oder als T-Profil ausgebildet ist, wobei der Anlageschenkel senkrecht aus einer im montierten Zustand der Wand abgewandten Fläche des Montageschenkels vorstehend angeformt ist, wobei die Deckleiste bei der Montage in vertikal um einen Toleranzbereich verschiebbaren unterschiedlichen Positionen am Grundkörper befestigbar ist.

Mit dieser Deckleiste wird eine quasi flächenbündig zum Wandaufbau einbaubare Sockelleiste bereitgestellt, mit der es ermöglicht ist, nicht vermeidbare Toleranzen des Abstands zwischen dem oberen Ende des Grundkörpers und der Oberseite des nach dem Befestigen des Grundkörpers an der Wand verlegten Fußbodens auszugleichen, da die Deckleiste das untere Ende des Wandaufbaus ein Stück weit überdeckt und bei der Montage in vertikal um einen Toleranzbereich verschiebbaren unterschiedlichen Positionen am Grundkörper oder dem Leistenkörper befestigbar ist.

Vorteilhafte Ausführungsvarianten der Erfindung sind Gegenstand der Unteransprüche.

Zur einfachen Fixierung der Deckleiste ist an dieser mindestens ein in einer Nut des Leistenkörpers vorstehender Steg angeformt. Dadurch kann bei der Montage in einfacher Weise der Leistenkörper zusammen mit der Deckleiste in den durch den Grundkörper definierten Aufnahmeraum für den Leistenkörper eingesetzt und an dem Grundkörper fixiert werden.

Gemäß einer bevorzugten Ausführungsvariante der Erfindung ist der Leistenkörper im montierten Zustand auf einer der Deckleiste abgewandten Rückseite stoff- oder kraftschlüssig an dem ersten Schenkel des Grundkörpers festgelegt.

Nach einer weiteren bevorzugten Ausführungsvariante erstreckt sich die Deckleiste von einem das obere Ende des Grundkörpers abdeckenden Abschnitts geradlinig nach unten bis über einen unteren Rand des Leistenkörpers. Dadurch dient die Deckleiste gleichzeitig als Dekorfläche der Sockelleiste, während der Leistenkörper in diesem Fall der Fixierung der Deckleiste mit vorgegebenem Abstand von der Wand dient.

Besonders bevorzugt ist ein über den unteren Rand des Leistenkörpers vorstehendes unteres Ende der Deckleiste mit einem Abdichtelement, insbesondere einer Silikon- oder Gummilippe ummantelt, so dass ein zwischen dem unteren Ende der Deckleiste und der Oberseite der Fußboden verbleibender Schlitz durch dieses Abdichtelement verschlossen wird und dadurch ein Eindringen von Schmutz unterhalb der Sockelleiste verhindert wird. Denkbar ist auch die Anbringung eines formstabilen Abdichtelements wie beispielsweise eine Holz-, Kunststoff- oder Metallleiste am unteren Ende der Deckleiste, das vorzugsweise eine Nut zur in der Einschubtiefe variablen Aufnahme des unteren Endes der Deckleiste aufweist.

Nach einer weiteren bevorzugten Ausführungsvariante der erfindungsgemäßen Sockelleiste weist die Deckleiste eine Einbuchtung auf, die sich in einem Raum zwischen dem oberen Ende des Grundkörpers und dem oberen Rand des Leistenkörpers erstreckt. Eine solche Einbuchtung dient in einer bevorzugten Ausführungsvariante der Schaffung einer ästhetischen Formgestaltung der Sockelleiste.

In einer vorteilhaften Weiterbildung ist in dieser Einbuchtung an einer dem oberen Ende des Grundkörpers nahen Wandung der Einbuchtung mindestens ein Leuchtelement, beispielsweise eine Leuchtdiode oder ein sich horizontal entlang der Wand erstreckendes Leuchtdiodenband angeordnet, was insbesondere bei ansonsten verdunkelten Räumen oder Außenbereichen bei Nacht die Wegfindung durch Beleuchten unterstützt.

Um ein Blenden solcher Leuchtelemente zu verhindern, ist nach einer weiteren bevorzugten Ausgestaltung der Erfindung ein Blendschutzsteg vorgesehen, der von dem das oberen Ende des Grundkörpers abdeckenden Abschnitt der Deckleiste in die Einbuchtung von oben hineinragt, so dass die in der Einbuchtung eingebauten Leuchtelement von schräg oben betrachtet nicht direkt ersichtlich sind.

Bei der Sockelleiste gemäß Anspruch 2 kann der Leistenkörper vollständig weggelassen werden, da die Deckleiste hier die Funktionen des Leistenkörpers und der Deckleiste erfüllt. Der Einbau einer solchen Sockelleiste wird dadurch nochmals vereinfacht.

Nachfolgend werden Ausführungsbeispiele der Erfindung anhand der beiliegenden Zeichnungen näher erläutert. Es zeigen:
- Figur 1: eine Schnittansicht einer ersten Ausführungsvariante einer erfindungsgemäßen Sockelleiste mit Grundkörper, Leistenkörper und einen oberen Bereich des Leistenkörpers und das oberen Ende des Grundkörpers verdeckenden Deckleiste,
- Figur 2: eine Seitenschnittansicht einer alternativen Ausführungsvariante der Sockelleiste mit sich über die gesamte Höhe des Sockels erstreckender Deckleiste,
- Figur 3: eine Schnittansicht einer weiteren alternativen Ausgestaltung einer Sockelleiste mit einer Deckleiste mit einem in Richtung des Grundkörpers vorstehenden Steg, der zwischen Grundkörper und Leistenkörper eindrückbar ist,
- Figur 4: eine Schnittansicht einer weiteren alternativen Ausgestaltung einer Sockelleiste, bei der der Leistenkörper vor der stufig gestalteten Deckleiste befestigt ist,
- Figur 5: eine weitere Ausführungsvariante einer Sockelleiste mit einer oberhalb des Leistenkörpers vorgesehenen Einbuchtung,
- Figuren 6 bis 9: weitere Schnittansichten von weiteren Ausführungsvarianten der erfindungsgemäßen Sockelleiste, bei denen in der Einbuchtung eines oder mehrere Leuchtelemente angeordnet sind,
- Figuren 10 bis 14: weitere Schnittansichten von weiteren Ausführungsvarianten der erfindungsgemäßen Sockelleiste, bei denen der Leistenkörper vollständig durch die Deckleiste ersetzt ist,
- Figur 15: eine Schnittansicht einer alternative Ausführungsvariante eines Grundkörpers und
- Figuren 16 bis 24: Schnittansichten weiterer Ausführungsvarianten der erfindungsgemäßen Sockelleiste.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Grundkörper, Leistenkörper, Deckleiste, Einbuchtung, Steg und dergleichen. Diese Begriffe sind nicht einschränkend zu verstehen, das heißt, durch verschiedene Arbeitsstellungen oder die spiegelsymmetrische Auslegung oder dergleichen können sich diese Bezüge ändern.

In den Figuren 1 bis 16 sind mit dem Bezugszeichen 1 insgesamt jeweils unterschiedliche ausgebildete Ausführungsvarianten einer erfindungsgemäßen Sockelleiste bezeichnet.

Jede der Sockelleisten 1 weist dabei einen an einer Wand 6 befestigbaren Grundkörper 2 auf, der in den in den Figuren gezeigten Ausführungsvarianten als L-förmiges Profil ausgebildet ist, mit einem Montageschenkel 21, der im eingebauten Zustand mit seiner der Wand 6 zugewandten Rückseite 211 an der Wand 6 befestigt ist und sowie einen zu diesem Montageschenkel 21 senkrecht ausgerichteten, ein oberen Ende bildenden Anlageschenkel 22. Dieser Anlageschenkel 22 dient dabei als Abgrenzung zu dem darüber an der Wand 6 angebrachten Wandaufbau 5 der Wand 6, beispielsweise in Gestalt eines Putzes oder einer Gipskartonplatte oder dergleichen, der im montierten Zustand des Grundkörpers 2 und des Wandaufbaus 5 an einer bevorzugt horizontal endenden Unterkante bzw. Fläche 51 des Wandaufbaus 5 anliegt.

Denkbar ist beispielsweise auch eine T-förmige Gestalt des Grundkörpers 2, wie sie in Figur 15 gezeigt ist, bei der der an der Wand 6 befestigte Montageschenkel 21 durch ein Verlängerungsstück 23 sich über den Anlageschenkel 22 hinaus nach oben erstreckt.

Der Grundkörper 2 wird dabei vorzugsweise vor dem Anbringen des Wandaufbaus 5 an der Wand 6 beispielsweise mithilfe eines Haftmittels 9 wie vorzugsweise einen Baukleber direkt an der Wand 6 festgelegt, so dass der Wandaufbau 5 im Anschluss bis an die dem Aufbau 5 zugewandte Oberseite des Anlageschenkels 22 des Grundkörpers 2 heranführbar ist.

Die Sockelleiste 1 weist gemäß den in den Figuren 1 bis 9 gezeigten Ausführungsvarianten der Sockelleiste 1 des Weiteren einen Leistenkörper 3 auf, welcher in einigen der Ausführungsvarianten, gezeigt in den Figuren 1, 3, 4, 7 und 8 als nach außen sichtbare Dekorleiste ausgebildet ist und in den übrigen hier gezeigten Ausführungsvarianten gemäß Figuren 2, 5, 6, und 9 als Abstandshalter genutzt wird, um eine Deckleiste 4 in einem vorbestimmten Abstand zur Wand 6 und damit parallel und nahezu flächenbündig zur Aufbauoberfläche zu halten.

Die Deckleiste 4 ist dabei an dem Leistenkörper 3 und/oder dem Grundkörper 2 fixierbar und deckt ein oberes Ende 22 des Grundkörpers 2 und zumindest einen oberen Rand 32 des Leistenkörpers 3 ab.

Dadurch ist gewährleistet, dass durch den über den oberen Rand 22 des Grundkörpers 2 nach oben zum Aufbau 5 überstehenden Abschnitt 41 der Deckleiste 4 baubedingte Toleranzen des Fußbodens 8, beispielsweise aufgrund eines nicht exakt ebenerdigen horizontal ausgerichteten Fußbodenestrichs oder Schwankungen in der Dicke des Belagmaterials des Fußbodens 8, die Anbringung der Deckleiste 4 bezüglich ihrer vertikalen Positionierung innerhalb einer durch den Überstand der Deckleiste 4 über den oberen Rand 32 des Grundkörpers 2 nach erfolgter Anbringung des Grundkörpers 2 an der Wand 6 noch ausgleichbar ist, ohne dass eine nicht erwünschte sichtbare Lücke zwischen der Sockelleiste 1 und dem Wandaufbau 5 entsteht.

Bei der in Figur 1 gezeigten Ausführungsvariante der Sockelleiste 1 ist der Leistenkörper 3 als Dekorleiste ausgebildet, der an seiner Rückseite 34 an dem ersten Schenkel 21 des Grundkörpers 2 mit einem Befestigungsmittel 10 festgelegt ist, vorzugsweise kraft- oder stoffschlüssig, beispielsweise mithilfe eines Bauklebers oder eines Doppelklebebandes angeklebt oder mithilfe eines Klemmmechanismus angeklemmt oder beispielsweise durch ein Klettband festgelegt.

Im Bereich des frontseitigen oberen Randes 32 des Leistenkörpers 3 ist eine Nut 31 vorgesehen, in die ein aus der Rückseite der Deckleiste 4 vorstehender Steg 42 eingreift und damit die Deckleiste 4 am Leistenkörper 3 festlegt. Die Deckleiste 4 überdeckt in diesem Ausführungsbeispiel damit lediglich den oberen Rand 32 des Leistenkörpers 3, das obere Ende 22 des Grundkörpers 2 und den unteren Rand des Aufbaus 5 der Wand 6 sowie den zwischen der Oberkante 35 des Leistenkörpers 3 und dem als zweiter Schenkel 22 ausgebildeten oberen Ende 22 des Grundkörpers 2 vorhandenen Spalt 7.

Die Höhe des Leistenkörpers 3 ist dabei so bemessen, dass dieser sich nach unten bis zur geplanten Oberflächenhöhe des Fußbodens 8 erstreckt, sodass bei Betrachtung der Wand 6 durch den davor angebrachten Wandaufbau 5 und der zum Fußboden 8 hin schließenden Sockelleiste 1 durch die Sockelleiste 1 der von dem Wandaufbau 5 ausgesparte Spalt durch die Sockelleiste 1 vollständig verdeckt wird. Durch die geringe Materialdicke der Deckleiste 4, die insbesondere als Metallleiste ausgebildet ist, beispielsweise aus eloxiertem Aluminium, oder auch aus Kunststoff oder Holz oder mit einem Holzdekor beschichtet, schließt die Sockelleiste 1 quasi flächenbündig mit der Frontfläche des Aufbaus 5 der Wand 6 ab.

Bei der in Figur 2 gezeigten Ausführungsvariante der erfindungsgemäßen Sockelleiste 1 verdeckt die Deckleiste 4 vollständig den Leistenkörper 3. Dazu sind, wie in Figur 2 gezeigt, vertikal voneinander beabstandet zwei Nuten 31 im Leistenkörper 3 vorgesehen, in den jeweilige Stege 42 der Deckleiste 4 hineinragen und so die Deckleiste 4 am Leistenkörper 3 fixieren. Die Deckleiste 4 erstreckt sich dabei von dem vertikal oberen, das obere Ende 22 des Grundkörpers 2 und den oberen Rand 32 des Leistenkörpers 3 abdeckenden Bereich 41 über einen die Deckleiste 4 abdeckenden Bereich 45 geradlinig bis in einen vertikal nach unten über einen unteren Rand 33 des Leistenkörpers 3 vorstehendes unteres Ende 44, das mit einem bevorzugt elastischen Abdichtelement 11 ummantelt ist. Das elastische Abdichtelement 11 ist dabei bevorzugt als Silikon- oder Gummilippe ausgebildet, um eine vertikale Justierung der Deckleiste 4 zu ermöglichen und gleichzeitig einen verbleibenden Spalt zum Fußboden 8 zuschließen. Denkbar ist auch die Anbringung eines formstabilen Abdichtelements 11, wie beispielsweise eine Holz-, Kunststoff- oder Metallleiste am unteren Ende der Deckleiste 4, das vorzugsweise eine Nut zur in der Einschubtiefe variablen Aufnahme des unteren Endes 44 der Deckleiste 4 aufweist.

Bei der in Figur 3 gezeigten Ausführungsvariante einer erfindungsgemäßen Sockelleiste 1 besteht die Deckleiste 4, ähnlich wie in der in Figur 1 gezeigten Ausführungsvariante im Wesentlichen aus dem das obere Ende 22 des Grundkörpers 2 und den oberen Abschnitt 32 des Leistenkörpers 3 nach außen verdeckenden Abschnitts 41, von dem sich senkrecht zur Wand 6 hin ein Steg 42 erstreckt, der mit einem elastischen Material 12, insbesondere einer Silikon- oder Gummimasse, ummantelt, in den Spalt 7 zwischen dem oberen Ende 22 des Grundkörpers 2 und dem oberen Rand 35 des Leistenkörpers 3 eindrückbar ist. Der hier als Dekorleiste ausgebildete Leistenkörper 3 erstreckt sich in dieser Variante vertikal nach unten bis zum Fußboden 8, die Anpassung der vertikalen Höhe des Leistenkörpers 3 am Grundkörper 2 in Abhängigkeit von der vertikalen Höhe des Fußbodens 8 erfolgt hier durch die Elastizität des elastischen Materials 12, das den Steg 42 umgibt, wobei in Abhängigkeit von der Höhe des Spaltes 7 zwischen dem oberen Ende 22 des Grundkörpers 2 und dem oberen Rand 35 des Leistenkörpers 3 mehr oder weniger dieses elastischen Materials 12 auf den Steg 42 bei der Montage aufgebracht wird und so die Deckleiste 4 höhenangepasst zwischen den Leistenkörper 3 und das obere Ende 22 des Grundkörpers 2 eindrückbar ist.

Bei der in Figur 4 gezeigten Ausführungsvariante ist die Deckleiste 4 stufig ausgebildet, wobei sich der das obere Ende 22 des Grundkörpers 2 abdeckende Abschnitt 41 der Deckleiste 4 nach unten bis über den oberen Rand 32 des Leistenkörpers 3 erstreckt, parallel zur Oberfläche des Wandaufbaus 5. Vertikal oberhalb des unteren Endes des Abschnitts 41 erstreckt sich ein Steg 46 in Richtung der Wand 6, dessen Länge der Materialdicke des Leistenkörpers 3 entspricht, der an einem sich senkrecht zu diesem Steg 46 nach unten erstreckenden Abschnitt 47 befestigbar ist, beispielsweise wiederum mithilfe eines Klebers oder Klettbandes oder dergleichen, so dass der hier als Dekorleiste ausgebildete Leistenkörper 3 wiederum an seinem oberen Ende durch den Abschnitt 41 der Deckleiste 4 verdeckt ist und so ein Höhenausgleich des nach Verlegen des Fußbodens 8 zur montierenden Leistenkörpers 3 ermöglicht ist.

Zur Fixierung der Deckleiste 4 sind in dieser Ausführungsvariante an einer dem Montageschenkel 21 zugewandten Längsseite eines sich parallel zum Montageschenkel 21 erstreckenden Abschnitt 47 der Deckleiste vorstehende Stege 42 angeformt, zwischen denen ein Haftmittel 13, beispielsweise ein Baukleber zur Fixierung der Deckleiste 4 am Montageschenkel 21 des Grundkörpers 2 aufgebracht ist.

Bei der in den Figuren 5 bis 9 gezeigten Ausführungsvarianten der Sockelleiste 1 ist in dem das obere Ende 22 des Grundkörpers 2 und dem oberen Rand 32 des Leistenkörpers 3 abdeckenden Bereich 41 der Deckleiste 4 eine sich in Richtung der Wand 6 erstreckende Einbuchtung 43 vorgesehen, die sich in einem Raum 7 zwischen dem oberen Ende 22 des Grundkörpers 2 und dem oberen Rand 35 des Leistenkörpers 3 erstreckt. Diese Einbuchtung 43 ist dabei vorzugsweise als rechteckige oder trapezförmige Nut, bestehend aus drei Wandungen 431, 432, 433 geformt. Denkbar sind auch andere geometrische Ausgestaltungen dieser Einbuchtung 43.

Bei der in Figur 5 gezeigten Ausführungsvariante schließt sich nach unten an die Einbuchtung 43 ein die Deckleiste 4 abdeckender Bereich 45 an, von dem sich senkrecht zur Deckleiste 4 hin Stege 42 erstrecken, die sich in die Nuten 31 im Leistenkörper 3 erstrecken. Das untere Ende 44 der Deckleiste ist dabei, wie bereits anhand der Ausführungsvariante in Figur 2 erläutert, mit einem elastischen Abdichtelement 11 ummantelt.

Bei den Figuren 6 bis 9 gezeigten Ausführungsvarianten ist in der Einbuchtung bevorzugt an einer dem oberen Ende 22 des Grundkörpers nahen Wandung 431 der Einbuchtung 43 mindestens ein Leuchtelement 14 angeordnet. Dieses Leuchtelement ist dabei vorzugsweise als Leuchtdiode oder Leuchtdiodenband ausgebildet. Denkbar sind auch andere Leuchtmittel, deren Abmaße die Unterbringung in der Einbuchtung 43 erlauben. Um bei eingeschalteten Leuchtmitteln das Auge eines Betrachters nicht zu blenden, ragt von dem das obere Ende 22 des Grundkörpers 2 abdeckenden Abschnitt 41 der Deckleiste 4 oberhalb der Einbuchtung 43 bevorzugt ein Blendschutzsteg 49 in die Einbuchtung 43 hinein.

Die weitere Ausgestaltung der Deckleiste 4 entspricht dabei bei der in Figur 6 gezeigten Ausführungsvariante der in Figur 2 gezeigten Ausführungsvariante, bei der in Figur 7 gezeigten Ausführungsvariante der in Figur 1 gezeigten Ausführungsvariante.

Bei den in den Figuren 8 und 9 gezeigten Ausführungsvarianten ist die Einbuchtung 43 trapezartig ausgestaltet. Dabei ist auch eine obere Kante oder Ecke des Leistenkörpers 3 entsprechend abgeschrägt ausgebildet. Die Festlegung der Deckleiste 4 erfolgt dabei bei dem in Figur 8 gezeigten Ausführungsbeispiel dem Ausführungsbeispiel gemäß Figur 1, bei dem in Figur 9 gezeigten Ausführungsbeispiel ist die Festlegung der Deckleiste 4 an dem Leistenkörper 3 entsprechend dem in Figur 2 oder 6 gezeigten und beschriebenen Ausführungsbeispiel ausgeführt.

Bei den Figuren 10 bis 14 und 16 gezeigten Ausführungsvarianten der Sockelleiste ist der Leistenkörper in die Deckleiste 4 integriert, wobei die Deckleiste hier direkt am Montageschenkel 21 des Grundkörpers 2 befestigbar ist. Die Deckleiste 4 ist dabei so an dem Grundkörper 2 angebracht, dass sie diesen vollständig verdeckt, so dass der Grundkörper nach erfolgter Montage der Deckleiste 4 für den Betrachter nicht sichtbar hinter der Deckleiste versteckt ist. Die Deckleiste 4 ist in dieser Ausführungsvariante mit einem am Grundkörper 2 fixierbaren Hohlprofilabschnitt 45a, 45b, 45c, 45d ausgebildet und einem den Anlageschenkel 22 überdeckenden Abschnitt 41, so dass auch bei diesen Ausführungsvarianten die Deckleiste vertikal entsprechend der Höhe des Fußbodens 8 am Grundkörper 2 anbringbar ist, ohne dass am unteren Rand 51 des Aufbaus 5 der Wand 6 die Gefahr einer Lückenbildung droht.

Der untere Rand des Aufbaus 5 der Wand 6, das vorderer freie Ende des zweiten Schenkels 22 des Grundkörpers 2 sowie der zwischen dem zweiten Schenkel 22 des Grundkörpers 2 und dem dazu bevorzugt parallel ausgerichteten oberen Rand des Hohlprofilabschnitts 45a vorhandene Spalt 7 wird in dieser Ausführungsvariante durch den Abschnitt 41 verdeckt.

Die in den Figuren 10 bis 12 und 14 gezeigten Ausführungsvarianten weisen auch die weiter oben beschriebene Einbuchtung 43 auf, mit darin eingebautem Leuchtelement 14 (Figuren 10 und 12) oder ohne (Figur 11 und14). Denkbar ist beispielsweise auch eine Deckleiste 4 mit einer geradlinigen durchgehenden Frontfläche entsprechend Figur 2.

Bei den in den Figuren 10 bis 12 gezeigten Ausführungsvarianten ist der Hohlprofilabschnitt 45a, 45b als geschlossenes Hohlprofil ausgebildet, wohingegen in den Figuren 13 und 14 gezeigten Ausführungsvarianten der Hohlprofilabschnitte 45c, 45d als offenes Hohlprofil ausgebildet ist, wobei bevorzugt der dem Montageschenkel 21 des Grundkörpers 2 zugewandte Bereich zwei aufeinander zu gerichtete Schenkel aufweist, deren freie Enden bevorzugt senkrecht von dem Montageschenkel 21 weg in den Hohlraum des Hohlprofilabschnitts 45c, 45d umgebogen sind.

Bei der in Figur 16 gezeigten Ausführungsvariante ist der Hohlprofilabschnitt 45a wiederum als geschlossenes Hohlprofil ausgebildet. An diesen schließt sich vertikal nach oben der den Montageschenkel 21 des Grundkörpers 2 und den Spalt 7 abdeckende Bereich 41 der Deckleiste 4 an. Das untere Ende 44 der Deckleiste 4 ist bevorzugt stufig ausgebildet, wobei die dem Fußboden 8 nahe oder bevorzugt den Fußboden 8 berührende erste Stufe 441 zur Wand 6 versetzt ausgebildet ist und so eine Schattenkante bildet, so dass die Deckleiste 4 für den Betrachter als nicht auf dem Fußboden 8 aufliegend erscheint. Die zweite Stufe 442 der hier gezeigten Ausführungsvariante der Deckleiste verläuft in der Ebene der Sichtfläche des Hohlprofilabschnitts 45a.

Denkbar ist beispielsweise auch, den Grundkörper 2 an seinem dem Fußboden nahen Ende zum Fußboden 8 hin vorstehend zu formen, wobei die erste Stufe 441 des unteren Endes 44 der Deckleiste 4 sich an dem vorstehende Ende des Grundkörpers 2 abstützt oder in eine an dem vorstehenden Ende des Grundkörpers 2 angeformte Nut ragend stabilisiert ist.

Bei den in den Figuren 17 und 19 gezeigten Ausführungsvarianten ist der Hohlprofilabschnitt 45e, 45f der Deckleiste 4 wiederum als geschlossenes Hohlprofil ausgebildet. Oberhalb des Hohlprofilabschnitt 45e, 45f ist, wie bei den in den Figuren 5 bis 12 gezeigten Ausführungsvarianten eine Einbuchtung 43 angeformt, in der bevorzugt ein Leuchtelement eingebaut ist. Das dem Fußboden 8 nahe Ende 44 der Deckleiste 4 ist als sich in Richtung des Fußboden 8 sich erstreckender Überstand ausgebildet, hinter dem eine Nut 443 angeformt ist, in der das Abdichtelement 11 gehalten ist. Das Abdichtelement 11 ist in der hier gezeigten Ausführungsvariante aus einem elastischen Material lippenartig geformt, so dass das Abdichtelement 11 nach dem höhenangepassten Anbringen der Deckleiste 4 am Grundkörper 2 stets den Fußboden berührt.

Bei den in den Figuren 18 und 20 gezeigten Ausführungsvarianten endet die Deckleiste 4 wiederum unterhalb der Einbuchtung 43. Die Fixierung des Leistenkörpers 3 erfolgt hier neben der Fixierung der Rückseite 34 des Leistenkörpers 3 an dem ersten Schenkel 21 des Grundkörpers 2 mit dem Befestigungsmittel 10 zusätzlich über einen an der Deckleiste 4 angeformten, sich vertikal nach unten zum Fußboden 8 hin erstreckenden Haltesteg 481, der in einer Ausnehmung 31 des Leistenkörpers 3 aufgenommen ist. Der Haltesteg 481 und/oder die Ausnehmung 31 ist dabei zur verbesserten Halterung des Haltestegs 481 in der Ausnehmung 31 des Leistenkörpers 3 bevorzugt mit einer Verzahnung versehen.

Bei der in Figuren 21 gezeigten Ausführungsvariante ist der Hohlprofilabschnitt 45g der Deckleiste 4 wiederum als geschlossenes Hohlprofil ausgebildet. Oberhalb des Hohlprofilabschnitt 45g schliesst in dieser Ausführungsvariante direkt der den Montageschenkel 21 des Grundkörpers 2 und den Spalt 7 abdeckende Abschnitt 41 der Deckleiste 4 an. Das dem Fußboden 8 nahe Ende 44 der Deckleiste 4 ist als sich in Richtung des Fußboden 8 sich erstreckender Überstand ausgebildet, hinter dem eine Nut 443 angeformt ist, in der das Abdichtelement 11 gehalten ist. Die Sichtseite der Deckleiste 4 erstreckt sich demgemäß geradlinig von dem das untere Ende des Aufbaus 5 der Wand 6 überdeckenden Abschnitt 41 bis zum unteren Ende 44 der Deckleiste 4.

Das in Figur 22 gezeigte Ausführungsbeispiel entspricht im Wesentlichen der in Figur 20 gezeigten Ausführungsvariante, allerdings ohne die Einbuchtung 43 zur Aufnahme des Leuchtmittels 14. Auch hier erfolgt die Fixierung des Leistenkörpers 3 neben der Fixierung der Rückseite 34 des Leistenkörpers 3 an dem ersten Schenkel 21 des Grundkörpers 2 mit dem Befestigungsmittel 10 zusätzlich über den an der Deckleiste 4 angeformten, sich vertikal nach unten zum Fußboden 8 hin erstreckenden Haltesteg 481, der in einer Ausnehmung 31 des Leistenkörpers 3 aufgenommen ist.

Die in den Figuren 23 und 24 gezeigten Ausführungsvarianten entsprechen im Wesentlichen der in Figur 4 gezeigten Ausführungsvariante. Auch hier ist die Deckleiste 4 stufig ausgebildet, wobei sich der das obere Ende 22 des Grundkörpers 2 abdeckende Abschnitt 41 der Deckleiste 4 nach unten bis über den oberen Rand 32 des Leistenkörpers 3 erstreckt, parallel zur Oberfläche des Wandaufbaus 5.

Der Leistenkörper 3 ist bei diesen Ausführungsvarianten als Glaskörper ausgebildet, vorzugsweise aus einem Klarglas oder Milchglas, auf dessen Rückseite, d.h. der der Wand 6 nahen Seite bevorzugt eine farbige Folie oder Schicht aufgetragen ist, die durch den Glaskörper durchscheint.

Die in Figur 24 gezeigten Ausführungsvariante weist zusätzlich eine an einer dem Leistenkörper 3 zugewandten Fläche des Steges 46 angebrachtes Leuchtelement 14 auf. Das Leuchtelement 14 und der Leistenkörper 3 sind dabei derart an der Deckleiste 4 festgelegt, dass das von dem Leuchtelement 14 im Betrieb ausgestrahlte Licht durch den Glaskörper des Leistenkörpers 3 durchscheint.

Bedingt durch das an dem Steg 46 angebrachte Leuchtelement 14 liegt das obere Ende 32 der Leistenkörper 3 hier an einem sich senkrecht von der der Sichtseite der Deckleiste 4 abgewandten Seite weg unterhalb des Steges 46 erstreckenden Steg 42 an sowie an der der Sichtseite abgewandten Seite der Deckleiste 4.

Bei der in Figur 23 gezeigten Ausführungsvariante liegt das obere Ende 32 der Leistenkörper 3 direkt an dem Steg 46 sowie an der der Sichtseite abgewandten Seite der Deckleiste 4 an.

Bevorzugt ist der Leistenkörper 3 an seinem oberen Ende 32 mit der Deckleiste 4 zusätzlich verklebt.

Wichtig ist, dass bei allen Ausführungsvarianten der erfindungsgemäßen Sockelleiste 1 eine Höhenanpassung der Sockelleiste 1 in vertikaler Richtung z in einfacher Weise dadurch ermöglicht ist, dass zu Beginn der Montage der Sockelleiste 1 lediglich der Grundkörper 2 an einer Wand 6 befestigt wird und erst nach erfolgtem Anbringen des Wandaufbaus 5 und des Fußbodens 8 die Montage der Deckleiste 4 und ggfs. des Leistenkörpers 3 erfolgt, die aufgrund des den Anlageschenkel 22 des Grundkörpers 2 und ggfs. den oberen Rand 32 des Leistenkörpers 3 abdeckenden Bereichs 41 der Deckleiste 4 höhenvariabel anbringbar ist.

### Bezugszeichenliste

- 1: Sockelleiste

- 2: Grundkörper

- 21: Montageschenkel
- 211: Rückseite

- 22: Anlageschenkel
- 221: Oberseite

- 3: Leistenkörper
- 31: Nut
- 32: oberer Rand
- 33: unterer Rand
- 34: Rückwand
- 35: Oberkante

- 4: Deckleiste
- 41: Abschnitt
- 42: Steg

- 43: Einbuchtung
- 431: Wandung
- 432: Wandung
- 433: Wandung

- 44: unteres Ende
- 441: erste Stufe
- 442: zweite Stufe

- 45: Bereich
- 46: horizontaler Steg
- 47: Abschnitt
- 48: Abschnitt
- 49: Blendschutzsteg

- 5: Wandaufbau
- 6: Wand
- 7: Spalt
- 8: Fußboden
- 9: Haftmittel
- 10: Befestigungsmittel
- 11: Abdichtelement
- 12: elastisches Material
- 13: Haftmittel
- 14: Leuchtelement

## Patentansprüche

1. Flächenbündig zu einem Wandaufbau (5) einer Wand (6) an der Wand (6) anbringbare Sockelleiste (1), aufweisend einen Leistenkörper (3) und einen den Leistenkörper (3) aufnehmenden Grundkörper (2), wobei der Grundkörper (2) einen an der Wand (6) befestigbaren Montageschenkel (21) aufweist, an dem umseitig der Leistenkörper (3) befestigbar ist, wobei an dem Grundkörper (2) ein aus dem Montageschenkel (21) vorstehender Anlageschenkel (22) angeformt ist und dass an dem Leistenkörper (3) und/oder dem Grundkörper (2) eine das freie Ende des Anlageschenkel (22), zumindest einen oberen Rand (32) einer Frontfläche des Leistenkörpers (3) und einen im an der Wand angebrachten Zustand der Sockelleiste (1) unteren Randbereich des Aufbaus (5) überdeckende Deckleiste (4) fixierbar ist, **dadurch gekennzeichnet, dass** der Grundkörper (2) als L-Profil ausgebildet ist, wobei der Anlageschenkel (22) senkrecht an einem oberen Ende des Montageschenkels (21) oder als T-Profil ausgebildet ist, wobei der Anlageschenkel (22) senkrecht aus einer im montierten Zustand der Wand (6) abgewandten Fläche des Montageschenkels (21) vorstehend angeformt ist, wobei der Leistenkörper (3) bei der Montage in vertikal um einen Toleranzbereich verschiebbaren unterschiedlichen Positionen am Grundkörper (2) befestigbar ist.

2. Flächenbündig zu einem Wandaufbau (5) einer Wand (6) an der Wand (6) anbringbare Sockelleiste (1), aufweisend einen Grundkörper (2), der einen an der Wand (6) befestigbaren Montageschenkel (21) aufweist, und eine umseitig am Montageschenkel (21) befestigbare und diesen in eine Richtung verdeckende Deckleiste (4), wobei an dem Grundkörper (2) ein aus dem Montageschenkel (21) vorstehender Anlageschenkel (22) angeformt ist und die Deckleiste (4) einen am Grundkörper (2) fixierbaren Hohlprofilabschnitt (45a, 45b, 45c, 45d) und einen den Anlageschenkel (22) und einen im an der Wand angebrachten Zustand der Sockelleiste (1) unteren Randbereich des Aufbaus (5) überdeckenden Abschnitt (41) aufweist, **dadurch gekennzeichnet, dass** der Grundkörper (2) als L-Profil ausgebildet ist, wobei der Anlageschenkel (22) senkrecht an einem oberen Ende des Montageschenkels (21) oder als T-Profil ausgebildet ist, wobei der Anlageschenkel (22) senkrecht aus einer im montierten Zustand der Wand (6) abgewandten Fläche des Montageschenkels (21) vorstehend angeformt ist, wobei die Deckleiste (4) bei der Montage in vertikal um einen Toleranzbereich verschiebbaren unterschiedlichen Positionen am Grundkörper (2) befestigbar ist.

3. Sockelleiste (1) nach Anspruch 1, **dadurch gekennzeichnet, dass** an der Deckleiste (4) mindestens ein in eine Nut (31) des Leistenkörpers (3) vorstehender Steg (42) angeformt ist.

4. Sockelleiste (1) nach Anspruch 1 **dadurch gekennzeichnet, dass** der Leistenkörper (3) im montierten Zustand auf einer der Deckleiste (4) abgewandten Rückseite (34) stoff- oder kraftschlüssig an dem Montageschenkel (21) des Grundkörpers (2) festgelegt ist.

5. Sockelleiste (1) nach Anspruch 2, **dadurch gekennzeichnet, dass** der Hohlprofilabschnitt (45a, 45b, 45c, 45d) als geschlossener Hohlprofilabschnitt (45a, 45b) oder offener Hohlprofilabschnitt (45c, 45d) ausgebildet ist.

6. Sockelleiste (1) nach einem der vorstehenden Ansprüche, **dadurch gekennzeichnet, dass** die Deckleiste (4) sich von einem den Anlageschenkel (22) abdeckenden Abschnitts (41) geradlinig nach unten bis über einen unteren Rand (33) des Leistenkörpers (3) oder des Hohlprofilabschnitts (45a, 45b, 45c, 45d) der Deckleiste (4) erstreckt.

7. Sockelleiste (1) nach Anspruch 5, **dadurch gekennzeichnet, dass** ein über den unteren Rand (33) des Hohlprofilabschnitts (45a, 45b, 45c, 45d) vorstehendes unteres Ende (44) der Deckleiste (4) mit einem Abdichtelement (11) ummantelt ist, wobei das Abdichtelement (11) eine das untere Ende (44) der Deckleiste (4) aufnehmende Nut aufweist, in die das untere Ende (44) der Deckleiste (4) variabel tief einschiebbar ist.

8. Sockelleiste (1) nach einem der vorstehenden Ansprüche, **dadurch gekennzeichnet, dass** die Deckleiste (4) eine Einbuchtung (43) aufweist, die sich in einen Raum (7) zwischen dem Anlageschenkel (22) und dem oberen Rand (35) des Leistenkörpers (3) oder des Hohlprofilabschnitt (45a, 45b, 45c, 45d) der Deckleiste (4) erstreckt.

9. Sockelleiste (1) nach Anspruch 8, **dadurch gekennzeichnet, dass** an einer dem Anlageschenkel (22) nahen Wandung (431) der Einbuchtung (43) mindestens ein Leuchtelement (14) angeordnet ist.

10. Sockelleiste (1) nach Anspruch 9, **dadurch gekennzeichnet, dass** das Leuchtelement (14) als Leuchtdiode oder Leuchtdiodenband ausgebildet ist.

11. Sockelleiste (1) nach Anspruch 1, **dadurch gekennzeichnet, dass** an der Deckleiste (4) mindestens ein in Richtung des Grundkörpers (2) vorstehender Steg (42) angeformt ist, der in einen mit einem Kleber (12) gefüllten Raum (7) zwischen dem Anlageschenkel (22) und dem oberen Rand (35) des Leistenkörpers (3) eindrückbar ist.

12. Sockelleiste (1) nach Anspruch 1, **dadurch gekennzeichnet, dass** an der Deckleiste (4) zwei in Richtung des Grundkörpers (2) vertikal übereinander angeordnete vorstehende Stege (42) angeformt sind, zwischen denen ein Haftmittel (13) zur Fixierung der Deckleiste (4) am ersten Schenkel (21) des Grundkörpers (2) vorgesehen ist.

13. Anordnung einer Sockelleiste (1) gemäß einem der vorstehenden Ansprüche an einer Wand (6), wobei der Grundkörper (2) der Sockelleiste (1) einen an einer Wand (6) befestigbaren Montageschenkel (21) aufweist und mit einem Anlageschenkel (22) eine untere Randfläche (51) eines Aufbaus (5) der Wand (6) begrenzt, wobei die Deckleiste (4) sich über einen unteren Randbereich des Aufbaus (5) erstreckt.

## Claims

1. A baseboard (1), which is attachable surface-flush to a wall structure (5) of a wall (6) on the wall (6), having a board body (3) and a main body (2) accommodating the board body (3), wherein the main body (2) has a mounting leg (21) fastenable to the wall (6), on which the board body (3) is circumferentially fastenable, wherein a contact leg (22), which protrudes out of the mounting leg (21), is formed on the main body (2), and a cover board (4), which covers the free end of the contact leg (22), at least an upper edge (32) of a front face of the board body (3), and a lower edge region of the structure (5) in the state of the baseboard (1) attached to the wall, is fixable on the board body (3) and/or the main body (2), **characterized in that** the main body (2) is designed as an L profile, wherein the contact leg (22) is formed perpendicularly on an upper end of the mounting leg (21) or as a T profile, wherein the contact leg (22) is formed protruding perpendicularly from a surface of the mounting leg (21) facing away from the wall (6) in the mounted state, wherein the board body (3) is fastenable in different positions on the main body (2), which are displaceable vertically by a tolerance range during the mounting.

2. A baseboard (1), which is attachable surface-flush to a wall structure (5) of a wall (6) on the wall (6), having a main body (2), which has a mounting leg (21) fastenable to the wall (6), and a cover board (4), which is fastenable circumferentially on the mounting leg (21) and conceals it in one direction, wherein a contact leg (22) protruding from the mounting leg (21) is formed on the main body (2) and the cover board (4) has a hollow profile section (45a, 45b, 45c, 45d), which is fixable on the main body (2), and a section (41), which covers the contact leg (22) and a lower edge region of the structure (5) in the state of the baseboard (1) attached to the wall, **characterized in that** the main body (2) is designed as an L profile, wherein the contact leg (22) is formed perpendicularly on an upper end of the mounting leg (22) or as a T profile, wherein the contact leg (22) is formed protruding perpendicularly from a surface of the mounting leg (21) facing away from the wall (6) in the mounted state, wherein the cover board (4) is fastenable in different positions on the main body (2), which are displaceable vertically by a tolerance range during the mounting.

3. The baseboard (1) according to Claim 1, **characterized in that** at least one web (42), which protrudes into a groove (31) of the board body (3), is formed on the cover board (4).

4. The baseboard (1) according to Claim 1, **characterized in that** the board body (3) is secured in an integrally-joined or friction-locked manner on the mounting leg (21) of the main body (2) in the installed state on a rear side (34) facing away from the cover board (4).

5. The baseboard (1) according to Claim 2, **characterized in that** the hollow profile section (45a, 45b, 45c, 45d) is designed as a closed hollow profile section (45a, 45b) or open hollow profile section (45c, 45d).

6. The baseboard (1) according to any one of the preceding claims, **characterized in that** the cover board (4) extends linearly from a section (41) covering the contact leg (22) downward beyond a lower edge (33) of the board body (3) or the hollow profile section (45a, 45b, 45c, 45d) of the cover board (4).

7. The baseboard (1) according to Claim 5, **characterized in that** a lower end (44) of the cover board (4), which protrudes above the lower edge (33) of the hollow profile section (45a, 45b, 45c, 45d), is jacketed using a sealing element (11), wherein the sealing element (11) has a groove, which accommodates the lower end (44) of the cover board (4), and into which the lower end (44) of the cover board (4) is insertable to variable depths.

8. The baseboard (1) according to any one of the preceding claims, **characterized in that** the cover board (4) has an indentation (43), which extends in a space (7) between the contact leg (22) and the upper edge (35) of the board body (3) or the hollow profile section (45a, 45b, 45c, 45d) of the cover board (4).

9. The baseboard (1) according to Claim 8, **characterized in that** at least one lighting element (14) is arranged on a wall (431) of the indentation (43) close to the contact leg (22).

10. The baseboard (1) according to Claim 9, **characterized in that** the lighting element (14) is designed as a light-emitting diode or light-emitting diode strip.

11. The baseboard (1) according to Claim 1, **characterized in that** at least one web (42) protruding in the direction of the main body (2) is formed on the cover board (4), which web can be pressed into a space (7), which is filled with thin adhesive (12), between the contact leg (22) and the upper edge (35) of the board body (3).

12. The baseboard (1) according to Claim 1, **characterized in that** two protruding webs (42) arranged vertically one over the other in the direction of the main body (2) are formed on the cover board (4), between which an adhesive means (13) for fixing the cover board (4) on the first leg (21) of the main body (2) is provided.

13. An arrangement of a baseboard (1) according to any one of the preceding claims on a wall (6), wherein the main body (2) of the baseboard (1) has an installation leg (21) fastenable to a wall (6) and delimits a lower boundary surface (51) of a structure (5) of the wall (6) with a contact leg (22), wherein the cover board (4) extends beyond a lower edge region of the structure (5).

## Revendications

1. Plinthe (1) pouvant être posée sur un mur (6) en affleurement par rapport à une structure de mur (5) du mur (6), présentant un corps de plinthe (3) et un corps de base (2) recevant le corps de plinthe (3), lequel corps de base (2) présente un bras de montage (21) pouvant être fixé au mur (6) sur l'autre face duquel le corps de plinthe (3) peut être fixé, dans laquelle un bras d'appui (22) dépassant du bras de montage (21) est formé sur le corps de base (2) et une bande de couverture (4) recouvrant l'extrémité libre du bras d'appui (22), au moins un bord supérieur (32) d'une surface frontale du corps de plinthe (3) et une zone de bord inférieur de la structure (5) dans l'état appliqué au mur de la plinthe (1) peut être fixée sur le corps de plinthe (3) et/ou le corps de base (2), **caractérisée en ce que** le corps de base (2) est conformé comme un profilé en L, le bras d'appui (22) étant formé perpendiculairement à une extrémité supérieure du bras de montage (21) ou comme un profilé en T, le bras d'appui (22) dépassant perpendiculairement d'une surface du bras de montage (21) opposée au mur (6) dans l'état monté, le corps de plinthe (3) pouvant être fixé sur le corps de base (2) lors du montage dans différentes positions déplaçables dans une plage de tolérance.

2. Plinthe (1) pouvant être posée sur un mur (6) en affleurement par rapport à une structure de mur (5) du mur (6), présentant un corps de base (2) qui présente un bras de montage (21) pouvant être fixé au mur (6) et une bande de couverture (4) qui peut être fixée de l'autre côté au bras de montage (21) et recouvre celui-ci dans une direction, dans laquelle un bras d'appui (22) qui dépasse du bras de montage (21) est formé sur le corps de base (2) et la bande de couverture (4) comprend une partie de profilé creux (45a, 45b, 45c, 45d) pouvant être fixée au corps de base (2) et une section (41) recouvrant le bras d'appui (22) et une zone de bord inférieur de la structure (5) dans l'état appliqué au mur de la plinthe (1), **caractérisée en ce que** le corps de base (2) est conformé comme un profilé en L, le bras d'appui (22) étant formé perpendiculairement à une extrémité supérieure du bras de montage (21) ou comme un profilé en T, le bras d'appui (22) dépassant perpendiculairement d'une surface du bras de montage (21) opposée au mur (6) dans l'état monté, la bande de couverture (4) pouvant être fixée sur le corps de base (2) lors du montage dans différentes positions déplaçables dans une plage de tolérance.

3. Plinthe (1) selon la revendication 1, **caractérisée en ce qu'**au moins une aile (42) dépassant dans une gorge (31) du corps de plinthe (3) est formée sur la bande de couverture (4).

4. Plinthe (1) selon la revendication 1, **caractérisée en ce que** dans l'état monté, le corps de plinthe (3) est fixé par solidarité de matière ou engagement positif sur le bras de montage (21) du corps de base (2) sur une face arrière (34) tournée à l'opposé de la bande de couverture (4).

5. Plinthe (1) selon la revendication 2, **caractérisée en ce que** la section de profilé creux (45a, 45b, 45c, 45d) est réalisée comme une section de profilé creux fermée (45a, 45b) ou comme une section de profilé creux ouverte (45c, 45d).

6. Plinthe (1) selon l'une des revendications précédentes, **caractérisée en ce que** la bande de couverture (4) s'étend en ligne droite vers le bas à partir d'une section (41) couvrant le bras d'appui (22) jusque au-dessus d'un bord inférieur (33) du corps de plinthe (3) ou de la section de profilé creux (45a, 45b, 45c, 45d) de la bande de couverture (4).

7. Plinthe (1) selon la revendication 5, **caractérisée en ce qu'**une extrémité inférieure (44) de la bande de couverture (4) dépassant par-dessus le bord inférieur (33) de la section de profilé creux (45a, 45b, 45c, 45d) est enveloppée par un élément d'étanchéité (11), lequel élément d'étanchéité (11) présente une gorge recevant l'extrémité inférieure (44) de la bande de couverture (4) dans laquelle l'extrémité inférieure (44) de la bande de couverture (4) peut être enfoncée à une profondeur variable.

8. Plinthe (1) selon l'une des revendications précédentes, **caractérisée en ce que** la bande de couverture (4) présente un creux (43) qui s'étend dans un espace (7) entre le bras d'appui (22) et le bord supérieur (35) du corps de bande (3) ou de la section de profilé creux (45a, 45b, 45c, 45d) de la bande de couverture (4).

9. Plinthe (1) selon la revendication 8, **caractérisée en ce qu'**au moins un élément lumineux (14) est disposé sur la paroi (431) du creux (43) proche du bras d'appui (22).

10. Plinthe (1) selon la revendication 9, **caractérisée en ce que** l'élément lumineux (14) est réalisé comme une diode électroluminescente ou un bandeau de diodes électroluminescentes.

11. Plinthe (1) selon la revendication 1, **caractérisée en ce qu'**il est prévu formée sur la bande de couverture (4) au moins une aile (42) en saillie vers le corps de base (2), qui peut être enfoncée dans un espace (7) rempli d'une colle (12) entre le bras d'appui (22) et le bord supérieur (35) du corps de plinthe (3).

12. Plinthe (1) selon la revendication 1, **caractérisée en ce qu'**il est prévu formées sur la bande de couverture (4) deux ailes (42) en saillie vers le corps de base (2) disposées l'une au-dessus de l'autre à la verticale, entre lesquelles est prévu un moyen d'adhérence (13) pour fixer la bande de couverture (4) sur le premier bras (21) du corps de base (2).

13. Disposition d'une plinthe (1) selon l'une des revendications précédentes sur un mur (6), dans laquelle le corps de base (2) de la plinthe (1) présente un bras de montage (21) pouvant être fixé sur un mur (6) et délimite avec un bras d'appui (22) une surface de bord inférieure (51) d'une structure (5) du mur (6), la bande de couverture (4) s'étendant par-dessus une zone de bord inférieure de la structure (5).
